# FASCICULE DE BREVET EUROPEEN

(11) **EP 1 247 430 B1**
(45) Date de publication et mention de la délivrance du brevet: **03.10.2007**
(21) Numéro de dépôt: 00988925.4
(22) Date de dépôt: 14.12.2000
(51) Int. Cl.: H05B 3/60

(54) **DISPOSITIF DE CHAUFFAGE DE L'AIR, DE FLUIDES ET DES MAT RIAUX, EN MILIEU SEC OU HUMIDE, ALIMENT EN COURANT BASSE TENSION OU TBTS ALTERNATIF OU CONTINU**
VORRICHTUNG ZUR HEIZUNG VON LUFT, VON FLÜSSIGEN MATERIALIEN UND MATERIALIEN IN FEUCHTER ODER TROCKENER UMGEBUNG, DIE DURCH NIEDER-, WECHSEL- ODER GLEICHSPANNUNG VERSORGT WIRD
DEVICE FOR HEATING AIR, FLUIDS AND MATERIALS, IN DRY OR WET ENVIRONMENT, POWERED WITH LOW VOLTAGE CURRENT OR ALTERNATING OR DIRECT VERY LOW SAFE ALLOWABLE VOLTAGE

(30) Priorité: 17.12.1999 FR 9916108
(43) Date de publication de la demande: 09.10.2002
(73) Titulaire: Couraud, Jean-Claude, 13830 Roquefort la Bedoule (FR); Tourn, Jean-Claude, Monaco 98000 (MC)
(72) Inventeur: Couraud, Jean-Claude - Société Thermiband La Plain, 13830 Roquefort la Bedoule (FR)
(74) Mandataire: de Zeeuw, Johan Diederick
(86) Numéro de dépôt international: PCT/FR2000/003547
(87) Numéro de publication internationale: WO 2001/045465

(56) Documents cités:
- EP-A- 0 641 845
- FR-A- 2 709 590
- US-A- 5 285 049

## Description

Dispositif de chauffage de l'air, de fluides et de matériaux, en milieu sec ou humide, alimenté en courant basse tension ou TBTS alternatif ou continu.

La présente invention concerne un dispositif de chauffage électrique de l'air, de fluides et des matériaux, destiné à recouvrir des surfaces ou objets plans ou/et à reliefs, de toutes dimensions, de toutes formes, pleines ou ajourées, particulièrement sous très faible tension de sécurité (TBTS), ou basse tension et un procédé pour sa fabrication.

On connait déjà par le certificat d'Auteur bulgare BG 15934, une matière résistante non métallique pour le chauffage électrique par rayonnement, comprenant :
- du graphite gris ou noir, à raison de 100 parties en poids,
- une matière de charge neutre, à raison de 0 à 50 parties en poids,
- un vernis noir à feu, à raison de 75 à 150 parties en poids,
- et de la corésiline, à raison de 60 à 120 parties en poids.

Cette matière a l'avantage de permettre le chauffage d'un local en basse température en consommant moins d'énergie que les systèmes traditionnels, mais présente l'inconvénient d'utiliser du graphite gris ou noir et du vernis noir à feu comme liant. Les éléments chauffants faits de graphite gris ou noir et de vernis noir à feu nécessitent un traitement mécanique pour acquérir les paramètres électriques nécessaires. Le vernis noir à feu présente une résistance mécanique relativement faible, il se fendille très vite, et, détruit, il devient inutilisable...

On connaît aussi, par la demande de brevet français FR-A-2 593 185 déposée le 30 octobre 1986, une matière électriquement résistante pour le chauffage par rayonnement qui comprend du graphite amorphe, du polyacétate de vinyle, de l'alcool dénaturé, et un agent diluant constitué par de la corésiline.

Tout en ayant l'avantage de présenter une résistance mécanique élevée, cette matière présente aussi des inconvénients. Par exemple, la mesure de la résistance de cette peinture graphitée montre une résistance importante, ce qui ne permet le passage que d'une intensité de courant très faible, pour une tension appliquée de l'ordre de 50 volts aux bornes d'un tel revêtement.

On connaît encore, les demandes de brevet français FR-A-2 709 590 en date du 03 09 1993, FR-A-2 709 589 en date du 29 04 1994, la demande de brevet européen en date du 26 08 1994 EP-A-0 641 845 des inventeurs Thuny et Sinigalia.

Leur invention présente quelques inconvénients dont on peut relever que dans le liant de la description et utilisé, est incorporé un produit renfermant une substance interdite (le plomb), mais aussi la fluidité trop importante due au Plioway® EC-1 ; si le fluide réalise un bon fonctionnement lors de son application sur surface horizontale, il en va autrement en application verticale, sur les murs par exemple, le support uniquement lamellaire ne convient plus réellement pour la jonction électrique avec les conducteurs allongés en lamelles adhésives, provoquant de multiples arcs électriques entre les lamelles et la surface chauffante qui est détruite et devient inutilisable. D'autre part, la mise sous tension présente un réel danger puisque réalisée en faisant chevaucher les fils électriques et/ou les conducteurs ; mais surtout non utilisable en milieu humide.

On commercialise par ailleurs des peintures renfermant un faible pourcentage en poids (généralement de l'ordre de 3%) de charges conductrices. L'incorporation au sein des dites peintures, des dites charges est destinée à améliorer leur application en les rendant électrostatiques. Les dites peintures ne sont pas, au vu de la faible teneur de charges qu'elles renferment, électriquement conductrices.

Un objet de l'invention est un dispositif de chauffage électrique de l'air, de fluides et de matériaux, destiné à recouvrir des surfaces ou objets plans ou/et à reliefs, de toutes dimensions, de toutes formes, pleines ou ajourées, ledit dispositif comprend un support isolant et au moins deux électrodes (4 et 4') séparées d'une distance (d) fixe ou variable, de longueur L, reliées aux borne P et N, recouvertes par une matière fluide ou pâteuse (5) de résistivité électricité ajustable, qui recouvre les électrodes et la surface (S) entre celles-ci, de telle sorte qu'à la mise sous tension, la matière fluide ou pâteuse (5) se comporte en résistance chauffante, dans laquelle la matière fluide ou pâteuse (5) renferme dans un liant, ou/et une substance souple, élastique, malléable, de 10 à 90 % en poids de charges conductrices constituées d'un mélange de deux produits, l'un à support granulaire, l'autre en support lamellaire, à résistivité électrique différente, et de dosage variable de 50/50 à 10/90 % en fonction de la résistivité finale escomptée.

L'invention permet de remédier à ces inconvénients. Il comporte une mise sous tension par au moins deux électrodes séparées d'une distance d fixe ou variable, de longueur L, recouvertes par une matière fluide ou pâteuse de résistivité électricité ajustable reliées aux bornes P et N.

Selon des modes particuliers de réalisation:
- les électrodes phase sont reliées entre elles comme les dents d'un peigne par un conducteur ou une barrette conductrice, que les électrodes neutres sont reliées entre elles comme les dents d'un peigne par un conducteur ou une barrette conductrice, disposées tête bêche en simple ou en multiples enchevêtrés, l'ensemble des conducteurs/électrodes étant fixé, sur le support isolant.
- il comprend plusieurs électrodes de phase et de neutre et que les électrodes de phase sont reliées à une même borne de phase et sont parallèles, que les électrodes de neutre sont reliées à une même borne de neutre et sont parallèles, lesdites électrodes de phase et de neutre étant parallèles entre elles et disposées de façon alternée.
- il est constitué en deux parties symétriques par rapport à l'épaisseur du support sur lequel il est appliqué, les électrodes de chaque partie étant organisées de telle sorte que les électrodes de neutre d'une partie sont placées en symétrie des électrodes de phase de l'autre partie.
- les dits produits sont, pour l'un, de support minéral granulaire constitué de particules dont le noyau est en dioxyde de titane ou en silice, recouvert d'une solution solide d'un mélange d'antimoine métal et de dioxyde d'étain, et pour l'autre, de support minéral lamellaire à base de mica enrobé par un oxyde double d'étain et d'antimoine.
- une couche d'un produit fluide isolant électrique et protecteur contre l'oxydation couvre l'ensemble des électrodes et de la surface de chauffage.
- un isolant électrique anti-feu, simple ou double par feuille et/ou par fluide le recouvre en totalité.
- un conducteur électrique fluide ou en feuille collée ou autocollante appelé « terre » en recouvre l'ensemble, et est relié à la terre de l'installation électrique.
- l'ensemble des dispositifs inclus en sandwich dans une gaine formant une gaine est étanche, préalablement appliquée sur le support, puis fermée étanche par un fluide ou par feuille (s) collée (s) ou autocollante (s), thermodurcissable (s), assurant une étanchéité contre l'humidité, et/ou une protection contre les chocs, et/ou se comportant comme un isolant électrique.

L'invention concerne également un procédé de fabrication d'un dispositif de chauffage électrique de l'air, de fluide et de matériaux, destiné à recouvrir des surfaces ou objets plans ou/et à reliefs, utilisable pour la fabrication d'un dispositif selon l'invention :
- on applique des électrodes de phase et de neutre sur un support préalablement recouvert d'une pellicule isolante s'il n'est pas électriquement isolant, lesdites électrodes étant reliées aux bornes P et N de phase et de neutre d'une source d'alimentation électrique ;
- on applique une matière fluide ou pâteuse de résistivité électrique ajustable sur les électrodes et entre celles-ci ;
- on laisse sécher la matière fluide ou pâteuse ;
- on pose une couche d'une matière électriquement isolante sur l'ensemble ainsi formé.

Les dessins annexés illustrent l'invention sans en être limitatifs.
La figure 1 représente le dispositif de l'invention, selon un premier mode de réalisation.
La figure 2a représente en coupe les structures moléculaires du mélange de type lamellaire.
La figure 2b représente en coupe les structures moléculaires du mélange de type granulaire et lamellaire.
La figure 3 représente en coupe les différents composants des dispositifs.
La figure 4 représente deux modes de réseaux d'électrodes.
La figure 5 qui montre un mode de réalisation est d'alimentation particulier des électrodes constitutives de mise sous tension.
La figure 6 illustrant en perspective un mode de réalisation particulier du dispositif selon l'invention apte à couvrir deux faces d'un support.

En référence à ces dessins, le dispositif comporte une mise sous tension entre deux électrodes (4 et 4') reliées aux bornes P et N, de longueur L, fixées sur un support (1) et espacées d'une distance d, formant une surface de chauffe (S).

Sur les électrodes de forme cylindrique, ou allongée et entre ceux-ci, on répand une couche (5) de matière fluide ou pâteuse. Cette matière fluide ou pâteuse renferme dans un liant pour revêtement de surface ou/et d'une substance souple, élastique, malléable, de 10 à 90 % en poids de charges résistantes/conductrices de l'électricité consistant en un mélange de deux types de supports différents: l'un granulaire afin que les particules se logent dans les espaces et recoins ainsi qu'entre, sous et sur les lamelles de l'autre support qui lui est dit : lamellaire. En sélectionnant une résistivité différente entre ces deux produits, nous pourrons agir sur la température de la surface de chauffe (S) en réalisant un mélange en proportions variable de 50/50 à 10/90 %. Dans la forme de réalisation selon la fig. 4a, les électrodes en forme de lamelles disposées parallèlement sont reliées à un conducteur (10 et 10') comme les dents d'un peigne, puis disposées tête bêche afin d'obtenir une alternance d'électrodes phase et d'électrodes neutre et permettre d'effectuer la mise sous tension en P et N sans chevauchement des fils de connexion et cela à une extrémité et/ou aux deux extrémités du dispositif. De la sorte, on peut réaliser une surface de chauffe généralement en bandeau en multipliant le nombre d'électrodes avec une température régulière en tous points.

Dans la forme de réalisation selon la fig. 4b, les électrodes en forme de lamelles sont reliées entre-elles soit parallèlement, soit transversalement. Ce type de disposition multiple enchevêtré mis côte à côte permet la réalisation de grandes surfaces de chauffe.

On laisse sécher la couche de matière fluide ou pâteuse, puis on passe une couche sur l'ensemble d'un fluide protecteur (6) contre l'oxydation. Ce fluide est également isolant électrique.

Sur un isolant électrique (7) recouvrant la couche (6), un conducteur électrique (8) formé par une couche de fluide conducteur ou d'une feuille conductrice formant « la terre » recouvre l'isolant électrique (7), est connecté à la terre de l'installation électrique.

L'ensemble des dispositifs est inclus en sandwich par une couche étanche (9) venant en jonction avec la sous-couche étanche (2) formant une gaine étanche. Cette dernière pouvant être faite de fluide, de matière thermocollable, thermodurcissable, ou avec des matériaux tels que carrelage, plastique, verre... Pour faire varier la puissance de chauffage, on agit sur quatre paramètres qui sont :
- la résistivité de la matière fluide ou pâteuse
- la longueur L des électrodes
- l'écartement d des électrodes
- la tension d'alimentation

Le domaine technique de l'invention est celui des composants de revêtement, par exemple des peintures, vernis, revêtements épais. Elle peut être utilisée dans les domaines aussi variés que :
- le bâtiment pour le chauffage de locaux, de piscines,
- l'agriculture, pour réaliser l'effet de serre, le réchauffage des terres de culture,
- l'automobile, le nautisme, l'aviation, habillement, le textile, le conditionnement alimentaire.

Toutefois, l'homme du métier conviendra à la lecture de la description ci-dessus, que la présente invention à d'autres applications non limitatives.

On se propose enfin d'illustrer l'invention sous son premier aspect.

La matière fluide électriquement résistante dite matière de chauffe à été réalisée avec les composants et l'ordre d'incorporation ci-après :
- liant : un vernis en deux parties, puis incorporées ensemble

| 1 ère partie | | 2ème partie | |
|---|---|---|---|
| Plioway® EC 1 | 6.45 | Plioway® EC-L | 7.67 |
| White spirit-1% | 38.55 | Dowanol DPnB | 0.95 |
| Bentone® SD 1 | 0.12 | White Spirit-1 % | 46.00 |
| Lecithine de soja | 0.05 | Bentone®SD1 | 0. 15 |
| Sous total | 45.17 | Lecithine de soja | 0.06 |
| | | Total | 100 |

- charges résistantes :
* 1410 T : commercialisé par SPCI. Il s'agit de particules granulaires de dioxyde de titane, recouvert d'une solution solide d'un mélange d'antimoine métal et de dioxyde d'étain de résistivité 3 ohm/cm.
* Minatec0 31 : commercialisé par Merck. Il s'agit de particules lamellaires de mica enrobées par un oxyde double d'étain et d'antimoine, de résistivité de 4 Kohm (méthode Merck) inférieure à 100 ohm/cm. Le produit 1410 T est incorporé au liant à raison de 1 volume pour 5 volumes de liant. Laisser reposer une journée. Puis le produit Minatec® 31 est incorporé à la substance la veille de l'emploi à raison de 4 volumes en remuant lentement.

Avec un litre de matière de chauffe selon le mode de fabrication ci-dessus, on peut couvrir 6m2 de surface de chauffe.

Les résultats suivants ont été obtenus selon différents critères :

Sur matériaux BA 13 (plaque de plâtre recouvert d'une couche de papier)

| Tension | d | température de surface | intensité |
|---|---|---|---|
| 220 volts | 12 cms | 62° C | 0,01 A |
| 220 volts | 9 cms | plus de 100° C | 0,01 A |
| 45 volts | 2,8 cms | 65° C | 0,1 A |
| 12 v continu | 0,5 cm | 50°3 C | 0,11 A pour une surface de 8x2 cm |
| 12 v alternatif | 0,5 cm | 54° C | 0,08 A pour une surface de 8x2 cm |
| Sur tissu | | | |
| 220 volts | 10 cms | 50°5 C | 0,1 mA |

En se référant à la figure 5, on a représenté schématiquement un boîtier d'alimentation (11) contenant une source électrique bipolaire dotée d'une borne de phase (P) et d'une borne de neutre (N). Selon ce mode de réalisation particulier, une pluralité d'électrodes de phase (4) et de neutre (4') est formée de façon particulière. Comme illustrées, les électrodes de phase (4) sont toutes reliées communément à la borne de phase (P). De même, les électrodes de neutres (4') sont reliées à la borne de neutre (N). Qui plus est, l'ensemble des électrodes est ici constitué de barreaux métalliques parallèles et disposés alternativement en ce qui concerne les neutres et les phases.

Dans une autre variante de l'invention telle qu'illustrée à la figure 6, on forme un dispositif dédoublé apte à recouvrir chacune des faces du support (1). La figure 6 schématise uniquement le positionnement particulier des électrodes (4 et 4') sans illustrer les autres éléments constitutifs du dispositif.

Selon ce mode de réalisation, deux ensembles sensiblement identiques sont formés de part et d'autre du support (1). Par ailleurs, les électrodes (4 et 4') ici constituées de barreaux métalliques allongés sont positionnées en correspondance sur chacune des deux faces. De plus, en regard d'une électrode de phase d'une face est placée une électrode de neutre sur l'autre face et vis-versa. Les autres étapes de réalisation du dispositif selon l'invention sont les mêmes que décrites précédemment, et réalisées pour chacune des faces du support (1).

Le positionnement particulier adopté pour les électrodes de phase et de neutre (4 et 4') a l'avantage d'une sécurité accrue.

En effet, si par mégarde l'utilisateur venait à percer le support (1) (par exemple au moyen d'un clou ou d'une vis le traversant) ce montage engendrerait immédiatement une coupure du circuit d'alimentation par court-circuit. L'utilisateur sera amené systématiquement à traverser au moins une électrode de phase (4).

L'invention concerne également un procédé de fabrication du dispositif ici décrit.

On présente ci-après les phases essentielles de réalisation de ce procédé. Il s'agit de doter un support (1) par exemple sous forme d'une plaque ou d'une feuille ou de toute autre surface d'un dispositif de chauffage. Pour ce faire, on positionne préalablement une pellicule de matériaux isolant sur la surface (1) si celle-ci est électriquement conductrice.

On positionne alors des électrodes de phase (4) et de neutre (4') sur le support (1) ainsi préparé. De façon préférée, les électrodes (4 et 4') sont des éléments métalliques conducteurs allongés.

Une fois les électrodes (4 et 4') positionnées on les recouvre et on recouvre la partie intermédiaire entre les électrodes (4 et 4') d'une matière fluide ou pâteuse (5) telle que décrite précédemment.

Pour protéger l'ensemble et l'isoler électriquement de son environnement, on le recouvre au moyen d'une couche d'une matière électriquement isolante (6).

La présente invention s'applique particulièrement à la réalisation de dispositifs de chauffage alimentés en basse tension ou en très basse tension mais n'y est pas limité.

### REFERENCES

- 1.: Support
- 2.: Gaine
- 3.: Support isolant
- 4.: Electrode Phase
- 4'.: Electrode Neutre
- 5.: Matière fluide ou pâteuse
- 6.: Couche
- 7.: Matière électriquement isolante
- 8.: Conducteur électrique
- 9.: Fluide
- 10.10'.: Conducteur
- 11.: Boîtier d'alimentation
- P.: Phase
- N.: Neutre

## Revendications

1. Dispositif de chauffage électrique de l'air, de fluides et de matériaux, destiné à recouvrir des surfaces ou objets plans ou/et à reliefs, de toutes dimensions, de toutes formes, pleines ou ajourées, ledit dispositif comprend un support isolant et au moins deux électrodes (4 et 4') séparées d'une distance (d) fixe ou variable, de longueur L, reliées aux borne P et N, recouvertes par une matière fluide ou pâteuse (5) de résistivité électricité ajustable, qui recouvre les électrodes et la surface (S) entre celles-ci, de telle sorte qu'à la mise sous tension, la matière fluide ou pâteuse (5) se comporte en résistance chauffante, **caractérisé en ce que** la matière fluide ou pâteuse (5) renferme dans un liant, ou/et une substance souple, élastique, malléable, de 10 à 90 % en poids de charges conductrices constituées d'un mélange de deux produits, l'un à support granulaire, l'autre en support lamellaire, à résistivité électrique différente, et de dosage variable de 50/50 à 10/90 % en fonction de la résistivité finale escomptée.

2. Dispositif selon la revendication 1 **caractérisé par le fait que** les électrodes de phase (4) sont reliées entre elles comme les dents d'un peigne par un conducteur (10) ou une barrette conductrice, que les électrodes de neutre (4') sont reliées entre elles comme les dents d'un peigne par un conducteur (10') ou une barrette conductrice, disposées tête bêche en simple ou en multiples enchevêtrés, l'ensemble des conducteurs/électrodes étant fixé sur le support isolant (3).

3. Dispositif selon la revendication 1, **caractérisé par le fait qu'**il comprend plusieurs électrodes de phase (4) et de neutre (4') et que les électrodes de phase (4) sont reliées à une même borne de phase (P) et sont parallèles, que les électrodes de neutre (4') sont reliées à une même borne de neutre (N) et sont parallèles, lesdites électrodes de phase (4) et de neutre (4') étant parallèles entre elles et disposées de façon alternée.

4. Dispositif selon la revendication 1, **caractérisé par le fait qu'**il est constitué de deux parties symétriques par rapport à l'épaisseur du support (1) sur lequel il est appliqué, les électrodes (4,4') de chaque partie étant organisées de telle sorte que les électrodes de neutre (4') d'une partie sont placées en symétrie des électrodes de phase (4) de l'autre partie.

5. Dispositif selon l'une quelconque des revendications 1-4 **caractérisé en ce que** lesdits produits sont, pour l'un, de support minéral granulaire constitué de particules dont le noyau est en dioxyde de titane ou en silice, recouvert d'une solution solide d'un mélange d'antimoine métal et de dioxyde d'étain, et pour l'autre, de support minéral lamellaire à base de mica enrobé par un oxyde double d'étain et d'antimoine.

6. Dispositif selon l'une quelconques des revendications 1 à 5, **caractérisé en ce qu'**une couche (6) d'un produit fluide isolant électrique et protecteur contre l'oxydation couvre l'ensemble des électrodes (4 et 4') et de la surface de chauffage (S).

7. Dispositif selon l'une quelconque des revendications 1 à 6 **caractérisé en ce qu'**un isolant électrique (7) anti-feu, simple ou double par feuille et/ou par fluide le recouvre en totalité.

8. Dispositif selon l'une quelconque des revendications 1 à 7 **caractérisé en ce qu'**un conducteur électrique (8) fluide ou en feuille collée ou autocollante appelé terre en recouvre l'ensemble, et est relié à la terre de l'installation électrique.

9. Dispositif selon l'une quelconque des revendications 1 à 8 **caractérisé en ce qu'**un par le fait
que l'ensemble des dispositifs inclus en sandwich dans une gaine (2) formant une gaine est étanche, préalablement appliquée sur le support (1), puis fermée étanche par un fluide (9) ou par feuille (s) collée (s) ou autocollante (s), thermodurcissable (s), assurant une étanchéité contre t'humidité, et/ou une protection contre les chocs, et/ou se comportant comme un isolant électrique.

10. Procédé de fabrication d'un dispositif de chauffage électrique de l'air, de fluide et de matériaux, destiné à recouvrir des surfaces ou objets plans ou/et à reliefs, utilisable pour la fabrication d'un dispositif selon l'une quelconque des revendications 1 à 11, **caractérisé par le fait que**
- on applique des électrodes de phase (4) et de neutre (4') sur un support (1) préalablement recouvert d'une pellicule isolante s'il n'est pas électriquement isolant, lesdites électrodes étant reliées aux bornes P et N de phase et de neutre d'une source d'alimentation électrique ;
- on applique une matière fluide ou pâteuse (5) de résistivité électrique ajustable sur les électrodes (4,4') et entre celles-ci ;
- on laisse sécher la matière fluide ou pâteuse (5) ;
- on pose une couche d'une matière électriquement isolante (7) sur l'ensemble ainsi formé.

## Claims

1. An electric device for heating air, fluids and materials which is intended to cover smooth or/and raised surfaces or any objects of any sizes or shapes, entire or pierced, said device including an insulating support and at least two electrodes (4 and 4') which are separated by a fixed or variable distance (d), have a length L, are linked to the connecting terminals P and N and covered by a fluid or pasty material (5) which has an adjustable electrical resistivity and which covers the electrodes and the surface (S) between them, such that, when activated, the fluid or pasty material (5) acts as a heating resistor, **characterised in that** the fluid or pasty material (5) contains, in a binder or/and a pliable, elastic, malleable substance, from 10 to 90 % by weight of conducting loads constituted by a mixture of two products, one being a granular support and one being a laminar support, having different electrical resistivity and variable dosage from 50/50 to 10/90% depending on the expected final resistance.

2. The device according to Claim 1, **characterised in that** the phase electrodes (4) are linked to one another like the teeth of a comb by a conductor (10) or a conducting bar and **in that** the neutral electrodes (4') are linked to one another like the teeth of a comb, by a conductor (10') or a conducting bar, arranged head to foot singly or multiply intermingled, all of the conductors/electrodes being fixed onto the insulated support (3).

3. The device according to Claim 1, **characterised in that** it includes several phase (4) and neutral (4') electrodes and **in that** the phase electrodes (4) are linked to the same phase terminal (P) and are parallel, **in that** the neutral electrodes (4') are linked to the same neutral terminal (N) and are parallel, said phase (4) and neutral (4') electrodes being parallel with each other and alternatingly arranged.

4. The device according to Claim 1, **characterised in that** it is constituted by two parts which are symmetrical in respect of the thickness of the support (1) onto which it is applied, the electrodes (4, 4') of each part being organised such that the neutral electrodes (4') of one part are placed in symmetry to the phase electrodes (4) of the other part.

5. The device according to any one of claims 1 - 4, **characterised in that** one of said products has granular mineral support constituted of particles which have titanium dioxide or silica cores covered in a solid solution of a mixture of metal antimony and tin dioxide and the other has laminar mineral support based on mica coated by a tin and antimony double oxide.

6. The device according to any one of claims 1 - 5, **characterised in that** a layer (6) of a fluid electrical insulant product which protects against oxidisation covers all of the electrodes (4 and 4') and the heating surface (S).

7. The device according to any one of claims 1 - 6, **characterised in that** it is covered in its entirety by a single or double anti-fire electric insulant (7) by means of a sheet and/or a fluid.

8. The device according to any one of claims 1 - 7, **characterised in that** an electrical conductor (8), which is fluid or in the form of a stuck or self-adhesive sheet which is called earth covers all of it, and is linked to the earth of the electrical installation.

9. The device according to any of claims 1 to 8, **characterised** that the unit of the devices which are sandwiched in a sheath (2) which forms a sheath, is impenetrable, previously applied onto the support (1), then closed in an impenetrable manner by a fluid (9) or by thermosetting stuck or self-adhesive sheet(s) which ensure(s) impenetrability to humidity and/or protection against shocks and/or which acts as an electrical insulation.

10. A method of manufacturing an electrical device for heating air, fluid and materials intended to cover smooth or/and raised surfaces or objects, able to be used for the manufacture of a device according to any one of claims 1 to 11, **characterised by** the fact that:
- the phase (4) and neutral (4') electrodes on a support (1) which is previously covered with an insulating film if it is not electrically insulating, said electrodes being linked to phase and neutral terminals P and N of an electrical power source;
- a fluid or pasty material (5) which has an adjustable electrical resistivity is applied onto the electrodes (4, 4') and between them;
- the fluid or pasty material (5) is left to dry;
- a layer of an electrically insulating material (7) is placed on the unit which is formed in this manner.

## Patentansprüche

1. Elektrische Vorrichtung zur Heizung der Luft, von Fluiden und von Materialien, die dazu bestimmt ist, ebene und/oder mit Reliefs versehene Flächen oder Gegenstände beliebiger Abmessungen, beliebiger Formen, voll oder gelocht, zu bedecken, wobei die Vorrichtung einen Isolierträger und mindestens zwei Elektroden (4 und 4') aufweist, die durch einen festen oder variablen Abstand (d) getrennt sind, eine Länge L aufweisen, mit den Anschlussklemmen P und N verbunden sind, mit einem fluiden oder pastösen Stoff (5) mit einstellbarem elektrischem spezifischem Widerstand bedeckt sind, der die Elektroden und die Fläche (S) zwischen diesen bedeckt, so dass beim Unterspannungssetzen der fluide oder pastöse Stoff (5) sich wie ein Heizwiderstand verhält, **dadurch gekennzeichnet, dass** der fluide oder pastöse Stoff (5) in einem Bindemittel oder/und einer geschmeidigen, elastischen, formbaren Substanz 10 bis 90 Gew.-% von leitenden Füllstoffen enthält, die aus einer Mischung von zwei Produkten bestehen, eines mit körniger Trägersubstanz, das andere mit lamellenförmiger Trägersubstanz, mit unterschiedlichem elektrischem spezifischem Widerstand, und mit variabler Dosierung von 50/50 bis 10/90 % in Abhängigkeit von dem am Ende erwarteten spezifischen Widerstand.

2. Vorrichtung nach Anspruch 1, **dadurch gekennzeichnet, dass** die Phasenelektroden (4) wie die Zinken eines Kamms über einen Leiter (10) oder eine Stromleiste miteinander verbunden sind, dass die Mittelleiter-Elektroden (4') wie die Zinken eines Kamms über einen Leiter (10') oder eine Stromleiste miteinander verbunden sind, Kopf bei Fuß einzeln oder als verschachtelte Vielfache angeordnet sind, wobei die Einheit der Leiter/Elektroden auf dem Isolierträger (3) befestigt ist.

3. Vorrichtung nach Anspruch 1, **dadurch gekennzeichnet, dass** sie mehrere Phasenelektroden (4) und Mittelleiter-Elektroden (4') aufweist, und dass die Phasenelektroden (4) mit der gleichen Phasen-Anschlussklemme (P) verbunden und parallelgeschaltet sind, dass die Mittelleiter-Elektroden (4') mit der gleichen Mittelleiter-Anschlussklemme (N) verbunden und parallelgeschaltet sind, wobei die Phasenelektroden (4) und die Mittelleiter-Elektroden (4') zueinander parallelgeschaltet und abwechselnd angeordnet sind.

4. Vorrichtung nach Anspruch 1, **dadurch gekennzeichnet, dass** sie aus zwei bezüglich der Dicke des Trägers (1), auf den sie aufgelegt ist, symmetrischen Teilen besteht, wobei die Elektroden (4, 4') jedes Teils so organisiert sind, dass die Mittelleiter-Elektroden (4') eines Teils zu den Phasenelektroden (4) des anderen Teils symmetrisch angeordnet sind.

5. Vorrichtung nach einem der Ansprüche 1 bis 4, **dadurch gekennzeichnet, dass** eines der Produkte eine mineralische körnige Trägersubstanz hat, die aus Partikeln besteht, deren Kern aus Titandioxid oder aus Siliciumdioxid ist, bedeckt mit einer festen Lösung einer Mischung aus Metallantimon und aus Zinndioxid, und das andere eine mineralische lamellenförmige Trägersubstanz auf der Basis von Glimmer hat, umhüllt von einem Doppeloxid von Zinn und Antimon.

6. Vorrichtung nach einem der Ansprüche 1 bis 5, **dadurch gekennzeichnet, dass** eine Schicht (6) eines fluiden, elektrisch isolierenden und vor Oxidation schützenden Produkts die Gesamtheit der Elektroden (4 und 4') und der Heizfläche (S) bedeckt.

7. Vorrichtung nach einem der Ansprüche 1 bis 6, **dadurch gekennzeichnet, dass** eine einfache oder doppelte elektrische Feuerschutzisolierung (7) durch Folie und/oder durch Fluid sie vollständig bedeckt.

8. Vorrichtung nach einem der Ansprüche 1 bis 7, **dadurch gekennzeichnet, dass** ein fluider oder aus geklebter oder selbstklebender Folie bestehender, Erdleiter genannter elektrischer Leiter (8) ihre Gesamtheit bedeckt und mit der Erdung der elektrischen Anlage verbunden ist.

9. Vorrichtung nach einem der Ansprüche 1 bis 8, **dadurch gekennzeichnet, dass** die Einheit der Vorrichtungen, die sandwichartig in einer Hülle (2) enthalten sind, die eine Hülle bildet, dicht ist, vorher auf den Träger (1) aufgelegt wurde, dann dicht durch ein Fluid (9) oder durch wärmehärtbare, geklebte oder selbstklebende Folie(n) verschlossen wird, die eine Dichtheit gegen Feuchtigkeit und/oder ein Schutz vor Stößen gewährleistet und/oder sich wie eine elektrische Isolierung verhält.

10. Verfahren zur Herstellung einer elektrischen Vorrichtung zur Heizung der Luft, von Fluid und von Materialien, die dazu bestimmt ist, ebene und/oder mit Reliefs versehene Flächen oder Gegenstände zu bedecken, verwendbar zur Herstellung einer Vorrichtung nach einem der Ansprüche 1 bis 11, **dadurch gekennzeichnet, dass**
- Phasenelektroden (4) und Mittelleiter-Elektroden (4') auf einen Träger (1) aufgelegt werden, der vorher mit einem isolierenden Film bedeckt wurde, wenn er nicht elektrisch isolierend ist, wobei die Elektroden mit den Phasen- und Mittelleiter-Anschlüssen P und N einer Stromversorgungsquelle verbunden sind;
- ein fluider oder pastöser Stoff (5) mit einstellbarem spezifischem elektrischem Widerstand auf die Elektroden (4, 4') und zwischen ihnen angebracht wird;
- der fluide oder pastöse Stoff (5) trocknen gelassen wird;
- eine Schicht eines elektrisch isolierenden Stoffs (7) auf die so geformte Einheit aufgebracht wird.
